# EUROPÄISCHE PATENTANMELDUNG

(11) **EP 1 961 861 A1**
(43) Veröffentlichungstag der Anmeldung: **27.08.2008**
(21) Anmeldenummer: 08150642.0
(22) Anmeldetag: 25.01.2008
(51) Int. Cl.: D21F 5/04, D21F 7/04

(54) **Trocknungsanordnung**

(30) Priorität: 21.02.2007 DE 102007008501
(71) Anmelder: Voith Patent GmbH, 89522 Heidenheim (DE)
(72) Erfinder: Karner, Norbert, 3375 Krummnussbaum (AT); Rollenitz, Erich, 3100 St. Pölten (AT)

(57) **Zusammenfassung**

Die Erfindung betrifft eine Trocknungsanordnung einer Maschine zur Herstellung und/oder Veredlung einer Papier-, Karton-, Tissue- oder einer anderen Faserstoffbahn (1) mit einer, auf eine zumindest überwiegende Trocknung der Unterseite der Faserstoffbahn (1) folgenden Trockengruppe, in der die Faserstoffbahn (1) von einem luftdurchlässigen Trockenband (3) gestützt, mäanderförmig abwechselnd über beheizte Trockenzylinder (5) und Leitwalzen (6) geführt wird, wobei die Trockenzylinder (5) mit der Oberseite der Faserstoffbahn (1) in Kontakt kommen und das Trockenband (3) die Faserstoffbahn (1) gegen die Mantelfläche der Trockenzylinder (5) drückt.

Dabei soll die Rollneigung der Faserstoffbahn (1) bei sicherer Bahnführung dadurch vermindert werden, dass mehrere Trockenzylinder (5) am Anfang und mehrere Trockenzylinder (5) am Ende der Trockengruppe übereinander angeordnet sind, wobei die Faserstoffbahn (1) am Anfang und am Ende der Trockengruppe bezüglich der Senkrechten in unterschiedliche Richtungen geführt wird.

## Beschreibung

Die Erfindung betrifft eine Trocknungsanordnung einer Maschine zur Herstellung und/oder Veredlung einer Papier-, Karton-, Tissue- oder einer anderen Faserstoffbahn mit einer, auf eine zumindest überwiegende Trocknung der Unterseite der Faserstoffbahn folgenden Trockengruppe, in der die Faserstoffbahn von einem luftdurchlässigen Trockenband gestützt, mäanderförmig abwechselnd über beheizte Trockenzylinder und Leitwalzen geführt wird, wobei die Trockenzylinder mit der Oberseite der Faserstoffbahn in Kontakt kommen und das Trockenband die Faserstoffbahn gegen die Mantelfläche der Trockenzylinder drückt.

Die überwiegende Trocknung der Unterseite der Faserstoffbahn erfolgt meist in Trockengruppen mit oben liegenden, beheizten Trockenzylindern. Die dabei unter dem Trockenband der Trockengruppe laufende Faserstoffbahn kann so bei einem Abriss problemlos in den Keller geführt werden. Gleiches gilt auch für die Abfuhr von Bahnresten oder Schmutzteilen.

Vorteile ergeben sich wegen der einfachen Bahnführung auch beim Überführen der Faserstoffbahn beim Anlauf der Maschine.

Jedoch führt die einseitige Trocknung zu einer ausgeprägten Rollneigung der Faserstoffbahn. Um dem zu begegnen, werden häufig zweireihige Trockengruppen am Ende der Trockenpartie eingesetzt, in denen beide Seiten der Faserstoffbahn getrocknet werden.

Die zwei Zylinderreihen dieser Trockengruppen sind nicht nur mit einem erhöhten Aufwand verbunden, sie verkomplizieren auch die Bahnführung, was eine erhöhte Zahl von Abrissen wegen der fehlenden Unterstützung der Faserstoffbahn durch das Trockenband zur Folge hat.

Alternativ oder ergänzend durchgeführte Befeuchtungen der Faserstoffbahn zur Verminderung der Rollneigung vermindern auch die Trockenleistung der Anordnung.

Ebenso führt der Einsatz einer einreihigen Trockengruppe mit einer Reihe von Trockenzylindern, die mit der Oberseite der Faserstoffbahn in Kontakt kommen, nicht zum Ziel, da in diesem Fall das unter der Faserstoffbahn laufende Trocknungsband die Abfuhr von Bahnresten verhindert.

Die Aufgabe der Erfindung ist es daher, die Rollneigung der Faserstoffbahn bei sicherer Bahnführung zu vermindern.

Erfindungsgemäß wurde die Aufgabe dadurch gelöst, dass mehrere Trockenzylinder am Anfang und mehrere Trockenzylinder am Ende der Trockengruppe übereinander angeordnet sind, wobei die Faserstoffbahn am Anfang und am Ende der Trockengruppe bezüglich der Senkrechten in unterschiedliche Richtungen geführt wird.

Durch die Unterteilung der Trockenzylinder der Trockengruppe in zwei Gruppen von übereinander angeordneten Trockenzylindern wird einerseits die Höhe der Anordnung begrenzt und andererseits die Möglichkeit geschaffen, Bahnreste einfach seitlich abzuführen.

Dabei bleibt die Faserstoffbahn innerhalb dieser Trockengruppe immer mit dem Trockenband in Kontakt, was die Bahnführung auch bei geringen Flächengewichten der Faserstoffbahn und hohen Maschinengeschwindigkeiten sehr stabil macht.

Auch die Einfachheit der Bahnführung bleibt durch die mäanderförmige Führung über Trockenzylinder und Leitwalzen erhalten.

Dabei sollte den Trockenzylindern auf der nicht von der Faserstoffbahn umschlungenen Seite eine Auffangeinrichtung für Bahnreste u.ä. zugeordnet werden, wobei zur Minimierung des Aufwandes zumindest einer Gruppe von Trockenzylindern, vorzugsweise der am Anfang und/oder am Ende auch eine gemeinsame Auffangeinrichtung zugeordnet werden kann. Die Auffangeinrichtungen können als einfache, zum Trockenzylinder offene Sammelbehälter ausgeführt werden, aus denen die Bahnreste mit einem Förderband o.ä. entfernt werden.

Um die Führung der Faserstoffbahn am Trockenband auch zwischen den Trockenzylindern sicherzustellen, sollten die Leitwalzen zwischen den Trockenzylindern besaugt und/oder zwischen den Trockenzylindern Saugvorrichtungen angeordnet sein. Der Unterdruck saugt dabei die außen liegende Faserstoffbahn an das luftdurchlässige Trockenband.

Im Interesse einer einfachen Bahnführung sollte das Trockenband die Faserstoffbahn direkt von einer vorgelagerten Trockengruppe, vorzugsweise vom Trockenband dieser Trockengruppe übernehmen.

Zur zumindest überwiegenden, vorzugsweise ausschließlichen Trocknung der Unterseite der Faserstoffbahn sollte in dieser Trockengruppe auch nur die Unterseite mit den beheizten Trockenzylindern in Kontakt kommen.

Es kann ebenso vorteilhaft sein, wenn das Trockenband die Faserstoffbahn am Ende der Trockengruppe an eine folgende Trockengruppe, vorzugsweise direkt an das Trockenband dieser folgenden Trockengruppe übergibt.

Auch bei der folgenden Trockengruppe ist es zur Gewährleistung einer sicheren Bahnführung und einer einfachen Abfuhr von Bahnresten vorteilhaft, wenn in dieser zumindest überwiegend, vorzugsweise ausschließlich die Unterseite der Faserstoffbahn mit den beheizten Trockenzylindern dieser Trockengruppe in Kontakt kommt.

Zur Stabilisierung der Bahnführung ist es des Weiteren von Vorteil, wenn das Trockenband vor den ersten Trockenzylindern der Trockengruppe und/oder zwischen der Gruppe von Trockenzylindern am Anfang und der Gruppe von Trockenzylindern am Ende der Trockengruppe und/oder nach den letzten Trockenzylindern der Trockengruppe auf der, der Faserstoffbahn abgewandten Seite an Saugeinrichtungen vorbeigeführt wird. Auch dabei sorgt der Unterdruck der Saugeinrichtung für eine verstärkte Haftung der Faserstoffbahn am Trockenband.

Zur Intensivierung der Trocknung und zur weiteren Reduzierung der Rollneigung ist es vorteilhaft, wenn die Oberseite der Faserstoffbahn zwischen der Gruppe von Trockenzylindern am Anfang und der Gruppe von Trockenzylindern am Ende der Trockengruppe von einem Blaskasten mit Heißluft oder Dampf beaufschlagt wird.

Dabei befindet sich der Blaskasten vorzugsweise über der Faserstoffbahn, während sich diese auf dem Trockenband abstützt.

Zur Verminderung der Rollneigung genügt oft bereits der Einsatz einer relativ kurzen Trockengruppe. Daher sollte die Gruppe von übereinander angeordneten Trockenzylindern am Anfang und/oder am Ende der Trockengruppe nur aus 2 oder 3 Trockenzylindern bestehen.

Lediglich bei einer zu befürchtenden, sehr ausgeprägten Rollneigung sollte die Gruppe von übereinander angeordneten Trockenzylindern am Anfang und/oder am Ende der Trockengruppe aus mindestens 3 Trockenzylindern bestehen.

Falls die Faserstoffbahn am Anfang der Trockengruppe, d.h. in der Gruppe von Trockenzylindern am Anfang der Trockengruppe nach unten und am Ende der Trockengruppe nach oben läuft, so sollten die Auffangeinrichtungen zwischen den Gruppen von Trockenzylindern am Anfang und am Ende angeordnet und vorzugsweise von einer gemeinsamen Auffangeinrichtung gebildet werden.

Es kann jedoch auch vorteilhaft sein, wenn die Faserstoffbahn in der Gruppe von Trockenzylindern am Anfang der Trockengruppe nach oben und am Ende der Trockengruppe nach unten geführt wird. In diesem Fall sollte eine Auffangeinrichtung vor der Gruppe von Trockenzylindern am Anfang und eine Auffangeinrichtung nach der Gruppe von Trockenzylindern am Ende der Trockengruppe angeordnet werden.

Nachfolgend soll die Erfindung an mehreren Ausführungsbeispielen näher erläutert werden. In der beigefügten Zeichnung zeigt:
- Figur 1:: einen schematischen Querschnitt durch eine Trockengruppe,
- Figur 2:: durch eine andere Trockengruppe und
- Figur 3:: durch eine weitere Trockengruppe.

In allen drei Fällen wird die Faserstoffbahn 1 zur Trocknung durch mehrere einreihige Trockengruppen geführt, in denen diese mäanderförmig abwechselnd über beheizte Trockenzylinder 5 und besaugte Leitwalzen 6 geführt wird. Dabei befinden sich die, in einer waagerechten Reihe nebeneinander angeordneten Trockenzylinder 5 unter der Faserstoffbahn 1.

Ein luftdurchlässiges und über der Faserstoffbahn 1 endlos umlaufendes Trockenband 2 in Form eines Trockensiebes drückt die Unterseite der Faserstoffbahn 1 gegen die heiße Mantelfläche der Trockenzylinder 5.

Dies führt zur überwiegenden Trocknung der Unterseite der Faserstoffbahn 1 in diesen Trockengruppen und dadurch zu einer relativ starken Rollneigung der Faserstoffbahn 1.

Allerdings kann in diesen Trockengruppen bei einem Abriss die Faserstoffbahn 1 einfach in den Maschinenkeller abgeführt werden. Außerdem wird die Faserstoffbahn 1 immer vom Trockenband der jeweiligen Trockengruppe geführt, was die Bahnführung verbessert.

Nach diesen Trockengruppen wird die Faserstoffbahn 1 an ein unter der Faserstoffbahn 1 endlos umlaufendes und ebenfalls luftdurchlässiges Trockenband 3 in Form eines Trockensiebes einer erfindungsgemäßen Trockengruppe zur Verminderung der Rollneigung der Faserstoffbahn 1 übergeben.

Dabei wird die Übernahme der Faserstoffbahn 1 von einer, vom übernehmenden Trockenband 3 umschlungenen und besaugten Leitwalze unterstützt.

Diese erfindungsgemäße Trockengruppe besteht aus zwei Gruppen 11,12 mit beispielhaft je zwei übereinander angeordneten und beheizten Trockenzylindern 5. Auch hier wird die Faserstoffbahn 1 vom Trockenband 2 mäanderförmig abwechselnd über die Trockenzylinder 5 und eine dazwischen angeordnete Leitwalze 6 der jeweiligen Gruppe 11,12 geführt, wobei das Trockenband 3 die Oberseite der Faserstoffbahn 1 gegen die Mantelfläche der Trockenzylinder 5 drückt.

Auf diese Weise kommt es nach der zumindest überwiegenden Trocknung der Unterseite nun zu einer intensiven Trocknung der Oberseite der Faserstoffbahn 1 und damit zu einer Verminderung der Rollneigung.

Die Leitwalzen 6 zwischen den Trockenzylindern 5 sind besaugt ausgeführt. Des Weiteren befindet sich zwischen den Trockenzylindern 5 je eine Saugvorrichtung 7, welche die Faserstoffbahn 1 während des Laufs zwischen Trockenzylinder 5 und Leitwalze 6 (und zurück) an das Trockenband 3 saugt.
Dadurch ergibt sich eine sehr stabile Bahnführung.

Da die Trockenzylinder 5 beider Gruppen 11,12 der Trockengruppe übereinander angeordnet sind, können Verschmutzungen und Bahnreste einfach auf der nichtumschlungenen Seite der Trockenzylinder 5 in eine Auffangeinrichtung 9 geführt und von dort mit einem Förderband abgeführt werden. Die Reinigung der Mantelfläche der Trockenzylinder 3 wird von Schabern 8 übernommen.

Damit der abgeschabte Schmutz bzw. die Faserstoffbahn 1 nicht direkt wieder eingezogen wird, sollte eine Rutsche angebracht werden.

Bei den Ausführungen gemäß den Figuren 1 und 2 läuft die Faserstoffbahn 1 in der ersten Gruppe 11 von Trockenzylindern 5 nach oben und in der zweiten Gruppe 12 wieder nach unten.

Dementsprechend befindet sich je eine, zu den entsprechenden Trockenzylindern 5 hin offene Auffangeinrichtung 9 vor den ersten Trockenzylindern 5 und nach den letzten Trockenzylindern 5 dieser Trockengruppe.

Zwischen den beiden Gruppen 11,12 von Trockenzylindern 5 wird die freie, obere Seite der Faserstoffbahn 1 zur Intensivierung der Trocknung und zur Verminderung der Rollneigung von einem Blaskasten 16 mit Heißluft beaufschlagt. Während dieser Beaufschlagung stützt sich die Faserstoffbahn 1 am unter ihr laufenden Trockenband 3 ab.

Außerdem befindet sich auf der, dem Blaskasten 16 gegenüberliegenden Seite des Trockenbandes 3 eine Saugeinrichtung 15, welche die Faserstoffbahn 1 an das Trockenband 3 saugt. Falls diese Strecke zwischen den besaugten Leitwalzen 6 zu lang ist, so können in dieser auch ein oder mehrere Leitwalzen mit dazwischen liegender Saugeinrichtung 15 angeordnet werden.

Auch vor der ersten Gruppe 11 von Trockenzylindern 5 befindet sich auf der freien Seite des Trockenbandes 3 eine Saugeinrichtung 14, welche die Faserstoffbahn 1 an das Trockenband 3 saugt.

Bei der in Figur 1 gezeigten Anordnung befindet sich im Bereich der Umschlingung des letzten Trockenzylinders 5 der erfindungsgemäßen Trockengruppe eine Schneideinrichtung 10 zur Erzeugung eines Überführstreifens.

Dabei ist diese Trockengruppe auch gleichzeitig die letzte Trockengruppe der Trockenpartie der Papiermaschine.

Im Unterschied hierzu wird die Faserstoffbahn 1 gemäß Figur 2 vom Trockenband 3 an ein weiteres, über der Faserstoffbahn 1 laufendes Trockenband 4 einer in Bahnlaufrichtung 13 folgenden Trockengruppe übergeben.

Diese folgende Trockengruppe besitzt nur einen, unter der Faserstoffbahn 1 angeordneten, beheizten Trockenzylinder 5. Von diesem einzigen Trockenzylinder 5 wird die Faserstoffbahn 1 nach der Umschlingung ohne Stützung durch ein Band zu einer folgenden Einheit weitergeführt.

Dies ist wegen des hohen Trockengehaltes und der damit verbundenen hohen Festigkeit der Faserstoffbahn 1 meist ohne Nachteile hinsichtlich der Bahnführung möglich.

Die Schneideinrichtung 10 befindet sich hier am Ende der Umschlingung des Trockenzylinders 5 der folgenden Trockengruppe.

Außerdem wird hier zwischen dem letzten Trockenzylinder 5 der erfindungsgemäßen Trockengruppe und der Abgabe der Faserstoffbahn 1 an das Trockenband 4 der folgenden Trockengruppe die Faserstoffbahn 1 von einer weiteren Saugeinrichtung 17 an das Trockenband 3 gesaugt.

Bei der in Figur 3 dargestellten Ausführung wird die Faserstoffbahn 1 in der ersten Gruppe 11 von Trockenzylinder 5 der erfindungsgemäßen Trockengruppe nach unten und in der zweiten Gruppe 12 nach oben geführt.

Auch hier ist der nicht-umschlungene Seite dieser Trockenzylinder 5 eine zu diesen hin offene Auffangeinrichtung 9 zugeordnet. Da diese sich jedoch zwischen den Gruppen 11,12 befindet, genügt hier eine gemeinsame Auffangeinrichtung 9, welche allerdings durch eine Zwischenwand unterteilt ist.

Bei dieser Trockengruppe befindet sich nur zwischen den Gruppen von Trockenzylindern 5 eine Saugeinrichtung 15 zur Stabilisierung des Bahnlaufs.

Nach dieser Trockengruppe übergibt das Trockenband 3 die Faserstoffbahn 1 an ein über der Faserstoffbahn 1 laufendes Trockenband 4 einer folgenden Trockengruppe.

Auch hier wird die folgende Trockengruppe wie in Figur 2 nur von einem Trockenzylinder 5 gebildet, welchem eine Schneideinrichtung 10 zugeordnet ist.

## Patentansprüche

1. Trocknungsanordnung einer Maschine zur Herstellung und/oder Veredlung einer Papier-, Karton-, Tissue- oder einer anderen Faserstoffbahn (1) mit einer, auf eine zumindest überwiegende Trocknung der Unterseite der Faserstoffbahn (1) folgenden Trockengruppe, in der die Faserstoffbahn (1) von einem luftdurchlässigen Trockenband (3) gestützt, mäanderförmig abwechselnd über beheizte Trockenzylinder (5) und Leitwalzen (6) geführt wird, wobei die Trockenzylinder (5) mit der Oberseite der Faserstoffbahn (1) in Kontakt kommen und das Trockenband (3) die Faserstoffbahn (1) gegen die Mantelfläche der Trockenzylinder (5) drückt, **dadurch gekennzeichnet, dass**
mehrere Trockenzylinder (5) am Anfang und mehrere Trockenzylinder (5) am Ende der Trockengruppe übereinander angeordnet sind, wobei die Faserstoffbahn (1) am Anfang und am Ende der Trockengruppe bezüglich der Senkrechten in unterschiedliche Richtungen geführt wird.

2. Trocknungsanordnung nach Anspruch 1, **dadurch gekennzeichnet, dass**
den Trockenzylindern (5) auf der nicht von der Faserstoffbahn (1) umschlungenen Seite eine Auffangeinrichtung (9) für Bahnreste u. ä. zugeordnet ist.

3. Trocknungsanordnung nach Anspruch 1 oder 2, **dadurch gekennzeichnet, dass**
die Leitwalzen (6) zwischen den Trockenzylindern (5) besaugt sind.

4. Trocknungsanordnung nach einem der vorhergehenden Ansprüche, **dadurch gekennzeichnet, dass**
zwischen den Trockenzylindern (5) Saugvorrichtungen (7) angeordnet sind.

5. Trocknungsanordnung nach einem der vorhergehenden Ansprüche, **dadurch gekennzeichnet, dass**
das Trockenband (3) die Faserstoffbahn (1) von einer vorgelagerten Trockengruppe übernimmt, in der zumindest überwiegend, vorzugsweise ausschließlich die Unterseite der Faserstoffbahn (1) mit den beheizten Trockenzylindern (5) dieser Trockengruppe in Kontakt kommt.

6. Trocknungsanordnung nach einem der vorhergehenden Ansprüche, **dadurch gekennzeichnet, dass**
das Trockenband (3) die Faserstoffbahn (1) an eine folgende Trockengruppe übergibt, in der zumindest überwiegend, vorzugsweise ausschließlich die Unterseite der Faserstoffbahn (1) mit den beheizten Trockenzylindern (5) dieser Trockengruppe in Kontakt kommt.

7. Trocknungsanordnung nach einem der vorhergehenden Ansprüchen, **dadurch gekennzeichnet, dass**
das Trockenband (3) vor den ersten Trockenzylindern (5) der Trockengruppe und/oder zwischen der Gruppe (11) von Trockenzylindern (5) am Anfang und der Gruppe (12) von Trockenzylindern (5) am Ende der Trockengruppe und/oder nach den letzten Trockenzylindern (5) der Trockengruppe auf der, der Faserstoffbahn (1) abgewandten Seite an Saugeinrichtungen (14,15,17) vorbeigeführt wird.

8. Trocknungsanordnung nach einem der vorhergehenden Ansprüche, **dadurch gekennzeichnet, dass**
die Faserstoffbahn (1) zwischen der Gruppe (11) von Trockenzylindern (5) am Anfang und der Gruppe (12) von Trockenzylindern (5) am Ende der Trockengruppe von einem Blaskasten (16) mit Heißluft oder Dampf beaufschlagt wird.

9. Trocknungsanordnung nach einem der vorhergehenden Ansprüche, **dadurch gekennzeichnet, dass**
die Gruppe (11) von übereinander angeordneten Trockenzylindern (5) am Anfang der Trockengruppe aus 2 oder 3 Trockenzylindern (5) besteht.

10. Trocknungsanordnung nach einem der vorhergehenden Ansprüche, **dadurch gekennzeichnet, dass**
die Gruppe (11) von übereinander angeordneten Trockenzylindern (5) am Anfang der Trockengruppe aus mindestens 3 Trockenzylindern (5) besteht.

11. Trocknungsanordnung nach einem der vorhergehenden Ansprüche, **dadurch gekennzeichnet, dass**
die Gruppe (12) von übereinander angeordneten Trockenzylindern (5) am Ende der Trockengruppe aus 2 oder 3 Trockenzylindern (5) besteht.

12. Trocknungsanordnung nach einem der vorhergehenden Ansprüche, **dadurch gekennzeichnet, dass**
die Gruppe (12) von übereinander angeordneten Trockenzylindern (5) am Ende der Trockengruppe aus mindestens 3 Trockenzylindern (5) besteht.

13. Trocknungsanordnung nach einem der vorhergehenden Ansprüche, **dadurch gekennzeichnet, dass**
die Faserstoffbahn (1) am Anfang der Trockengruppe nach unten und am Ende der Trockengruppe nach oben geführt wird.

14. Trocknungsanordnung nach Anspruch 13, **dadurch gekennzeichnet, dass**
die Auffangeinrichtungen (9) zwischen der Gruppe von Trockenzylindern (5) am Anfang (11) und der Gruppe am Ende (12) angeordnet sind und vorzugsweise von einer gemeinsamen Auffangeinrichtung (9) gebildet werden.

15. Trocknungsanordnung nach einem der Ansprüche 1 bis 12, **dadurch gekennzeichnet, dass**
die Faserstoffbahn (1) am Anfang der Trockengruppe nach oben und am Ende der Trockengruppe nach unten geführt wird.

16. Trocknungsanordnung nach Anspruch 15, **dadurch gekennzeichnet, dass** eine Auffangeinrichtung (9) vor der Gruppe von Trockenzylindern (5) am Anfang (11) und eine Auffangeinrichtung (9) nach der Gruppe (12) von Trockenzylindern (5) am Ende der Trockengruppe angeordnet ist.
